# FASCICULE DE BREVET EUROPEEN

(11) **EP 1 316 658 B1**
(45) Date de publication et mention de la délivrance du brevet: **10.10.2007**
(21) Numéro de dépôt: 02370034.7
(22) Date de dépôt: 01.08.2002
(51) Int. Cl.: E04H 17/16

(54) **Panneau de clôtures en treillis de fils à bordure décorative**
Drahtgeflecht-Zaunpaneel mit dekorativer Randbordierung
Grill-type fence panel with decorative upper edge

(30) Priorité: 29.11.2001 FR 0115449
(43) Date de publication de la demande: 04.06.2003
(73) Titulaire: Boutteau, Corinne, 59145 Berlaimont (FR)
(72) Inventeur: Boutteau, Corinne, 59145 Berlaimont (FR)
(74) Mandataire: Louiset, Raphael

(56) Documents cités:
- EP-A- 0 649 954
- EP-A- 0 848 121
- EP-A- 1 098 051
- US-A- 6 059 269

## Description

L'invention se rapporte au domaine technique des clôtures en treillis obtenues par le montage, sur des poteaux, de panneaux sensiblement rigides en treillis de fils.

Par « panneaux en treillis », on désigne ici des panneaux à fils tissés ou soudés, métalliques ou non, portant ou non un revêtement décoratif et/ou protecteur, ce revêtement étant métallique ou en matériau polymère.

Les panneaux en treillis sont conventionnellement à maille carrée ou rectangulaire et comprenant des fils de chaîne parallèles au sol et des fils de trame sensiblement perpendiculaires aux fils de chaîne.

Des exemples de tels panneaux de clôture en treillis peuvent être trouvés dans les documents suivants : FR-2.316.414, FR-2.676.488, EP-0.288.703, EP-0.443.441, EP-A-1 098 051.

L'invention se rapporte plus spécifiquement à un procédé de réalisation de panneaux en treillis de fils pourvus de motifs décoratifs tels que, par exemple, des volutes.

Par volute, on désigne ici un enroulement en spirales dont le cercle qui constitue le centre de la volute est son oeil, cette volute étant dite sortante lorsque son enroulement est tel qu'elle semble se détacher comme un copeau et rentrante dans le cas inverse.

Dans le domaine des ferrures de bâtiments à caractère artistique, on connaît déjà, depuis longtemps, des grilles, balustres, rampes d'escaliers pourvues de motifs décoratifs.

Les éléments décoratifs mis en oeuvre dans ces ferrures, qu'ils soient issus du travail artisanal d'un ferronnier d'art ou issus de moulages, sont conventionnellement soudés à la main.

Ce soudage étant particulièrement fastidieux, il a été proposé de réaliser des barrières en fer ouvragé dans le style de la ferronnerie d'art par assemblage d'éléments préfabriqués.

On peut se référer, par exemple, aux documents suivants :
- FR-A-2.434.258,
- EP-A-0.546.979, EP-A-0.848.121, EP-A-0.857.850,
- brevets américains délivrés sous les numéros 3.039.574, 3.086.629, 3.125.196, 3.621.631, 3.745.615, 4.016.699, 4.022.435, 4.178.738, 4.182.093, 4.945.703, 6.059.269.

Le montage, sur des cadres, de ferrures préfabriquées est certes plus facile à réaliser que le soudage de ces ferrures sur chantiers.

Toutefois, le montage de ferrures préfabriquées reste fastidieux et inadapté dans le cas de clôtures en treillis de fils.

En effet, les clôtures en treillis sont conventionnellement réalisées à l'aide de fils de section ronde et de diamètre compris entre 4 et 8 mm, la forme et les dimensions de ces fils ne permettant pas l'emploi des techniques de montage d'éléments préfabriqués employées pour la construction des portails, balcons, clôtures ou barrières en fer ouvragé dans le style de la ferronnerie d'art.

De sorte que les panneaux de clôture en treillis de fils soudés connus de l'art antérieur comprennent des fils de chaîne et des fils de trame disposés en mailles carrées ou rectangulaires, ces panneaux étant dépourvus de toutes ornementations.

L'invention vise à fournir des panneaux de clôture en treillis pourvus de motifs décoratifs, notamment en partie haute.

A cette fin, l'invention se rapporte à des panneaux de clôture en treillis de fils dans lesquels, au-delà d'un fil de chaîne supérieur dit fil de rive, les fils de trame sont pourvus d'abouts de différentes longueurs,
- les abouts étant au moins de deux types :
   • des abouts de longueur sensiblement nulle au-delà du fil de rive,
   • des abouts s'étendant sur une longueur prédéterminée au-delà du fil de rive, des motifs décoratifs étant assemblés au fil de rive et à au moins un about saillant au-delà du fil de rive ;

Selon diverses réalisations, les panneaux présentent les caractères suivants, éventuellement combinés :
- les motifs décoratifs sont formés par du fil courbé, par exemple en volutes;
- les motifs décoratifs sont assemblés aux fils de chaîne et de trame, entre les abouts dans le plan principal de ces fils de chaîne et de trame ;
- les motifs décoratifs sont assemblés par soudure aux abouts saillant au-delà du fil de rive ;
- les motifs décoratifs appartiennent à une frise assemblée aux fils de chaîne et de trame hors plan principal de ces fils de chaîne et de trame ;
- ils comprennent au moins une frise s'étendant en face avant des panneaux, au moins en partie au-delà du fil de rive ;
- ils comprennent en outre au moins une frise s'étendant en face arrière des panneaux au moins en partie au-delà du fil de rive ;
- lesdites frises sont soudées aux abouts des fils de trame ;
- au moins une partie de la longueur des motifs décoratifs est masquée à la vue par le fil de rive, lorsque les panneaux sont vus sur une de leurs deux grandes faces.

D'autres objets et avantages de l'invention apparaîtront au cours de la description suivante de modes de réalisation, description qui va être effectuée en se référant aux dessins annexés dans lesquels :
- la figure 1 est une vue de face de la partie haute d'un panneau de clôture en treillis de fils, selon un premier mode de réalisation ;
- la figure 2 est une vue analogue à la figure 1 d'un deuxième mode de réalisation ;
- la figure 3 est une vue analogue à la figure 1 d'un troisième mode de réalisation ;
- les figures 4 et 5 sont des vues analogues à la figure 1 d'un quatrième et d'un cinquième mode de réalisation.

Ainsi qu'il apparaîtra clairement à l'homme du métier, les motifs décoratifs représentés en figures 1 à ne sont pas limitatifs et exclusifs d'autres motifs tels que : fils pliés en trèfle, en coeur, en polygone par exemple.

Les panneaux de clôture vus sur les figures comprennent des fils de chaîne 1 et des fils de trame 2.

Par convention, les fils de chaîne sont disposés sensiblement horizontalement sur les figures, les fils de trame étant sensiblement perpendiculaires aux fils de chaîne.

Ainsi qu'il apparaît sur les figures, les fils de trame sont d'inégales longueurs sur leurs abouts.

Dans le mode de réalisation de la figure 1, les abouts sont de trois longueurs différentes :
- des abouts 3A de longueur nulle au-delà du fil de chaîne supérieur 1 R (par la suite fil de rive 1 R) ;
- des abouts 3B d'une longueur I1 au-delà du fil de rive 1 R ;
- des abouts 3C d'une longueur l2 au-delà du fil de rive 1 R, la longueur l2 étant sensiblement égale à 2 fois la longueur l1.

Les abouts 3A, 3B, 3C sont disposés alternativement lorsque l'observateur regarde le panneau de clôture de face, d'un bord latéral à l'autre.

Ainsi, lorsqu'une personne observe la clôture de gauche à droite de la figure 1, il voit les abouts défiler suivant le motif suivant : 3B, 3A, 3C, 3A.

Ce motif n'est bien entendu pas limitatif.

Ainsi, par exemple, en gardant les même types d'abouts 3A, 3B, 3C, les motifs suivants seraient possibles :
- 3B, 3A, 3A, 3C, 3A, 3A, 3B, ce motif permettant de dégager une plus grande largeur entre les abouts longs ;
- 3A, 3B, 3C, 3A, ce motif permettant de former un aspect en vagues sur la partie haute des panneaux de clôture.

Ainsi que le comprendra l'homme du métier, les fils de trame ne sont pas nécessairement équidistants sur le panneau de clôture.

De même, les abouts 3C peuvent apparaître périodiquement sur le panneau en treillis mais être distants d'un pas différent de celui des abouts 3A et/ou 3B.

Plus de trois abouts de longueur différente peuvent être prévus.

Le choix du nombre d'abouts différents, le choix de la longueur de chacun de ces abouts et le choix de la répartition de ces abouts selon des motifs réguliers à courte distance ou réguliers à plus longue distance permet d'obtenir une première série d'effets décoratifs.

Cette première série d'effets peut être combinée à l'ajout, entre les abouts, de volutes ou autres motifs soudés.

Ainsi, en figure 1, dans chacun des espaces délimités par un about 3B, un about 3C et la portion de fil de rive 1 R sur laquelle est fixé un about 3A intermédiaire, un motif 4 en volute est soudé.

Dans le mode de réalisation de la figure 2, la clôture comprend des panneaux à fils de trame de deux types:
- un premier type 3A à about de longueur nulle au-delà du fil de rive 1 R ;
- un second type 3D à about de longueur 13 au-delà du fil de rive 1 R.

Le motif représenté en figure 2 pour les abouts est du type 3D, 3A, 3A, 3A, 3A, 3D, les fils de trame étant équidistants.

Entre deux abouts 3D successifs, le panneau de clôture comprend un motif 5 en volute.

Les motifs en volute 4, 5 des figures 1, 2 sont disposés symétriquement par rapport aux abouts longs 3B, 3C, 3D sur lesquels ils sont soudés.

Bien entendu, les volutes pourraient être tournées dans le même sens sur toute la longueur du panneau ou être placées retournées une fois sur trois ou sur quatre, par exemple.

Le panneau pourrait également comporter plusieurs types de volutes ou autres motifs décoratifs soudés entre les abouts.

Le choix de la forme des volutes et le choix de leur répartition sur les panneaux en treillis permet d'obtenir une deuxième série d'effets décoratifs.

En variante ou en combinaison, le panneau en treillis peut comporter d'autres motifs décoratifs, déposés entre les fils de chaîne ou entre les fils de trame, au coeur du panneau ou bien encore au voisinage de son bord inférieur ou en dessous du fil de rive inférieur de ce panneau.

Les panneaux de clôture représentés en figures 1 à 5 sont de type simple fil.

Bien entendu, ainsi que le comprendra l'homme du métier, invention s'applique également aux clôtures en treillis soudé à panneaux défensifs double fils.

On décrit maintenant un procédé de fabrication de panneaux de clôture en treillis tels que représentés en figures 1 et 2.

Ainsi qu'il est connu en soi, à partir de fils d'acier, la partie centrale à mailles carrées ou rectangulaires des panneaux est obtenue par électro-soudure en croix.

L'alimentation de la machine d'électro-soudure est effectuée avec des fils de trame de longueurs variables prédéterminées.

L'alimentation des fils de trame de longueurs différentes prédéterminées est réalisée en fonction de la première série d'effets décoratifs recherchée.

Dans les espaces libres limités par deux abouts longs, des motifs décoratifs également en fils d'acier, de formes prédéterminées, sont soudés.

A cette fin, le panneau de grille est placé dans un gabarit, ainsi que les motifs décoratifs tels que les volutes, destinés à être soudés à cette grille.

La soudure des motifs tels que volutes n'est pas réalisée dans le plan transversal et n'est pas non plus réalisée sur les fils mais entre les fils et dans le plan de la grille.

On se reporte maintenant aux figures 3 à 5.

Dans le mode de réalisation de la figure 3, les fils de trame 2 portent des abouts de longueur différente 3A, 3D, sensiblement identiques à ceux du mode de réalisation de la figure 2.

Une frise décorative F, comprenant plusieurs volutes, est soudée ou assemblée aux fils de chaîne et fils de trame, sur un plan d'assemblage décalé par rapport au plan des fils de trame.

Ainsi, par exemple, la frise F est soudée en des points de soudure 12 des abouts 3D et en des points de soudure 13 de certains abouts 3A, saillant légèrement au-delà du fil de rive 1 R.

La frise s'étend, dans un mode de mise en oeuvre, sur toute la largeur du panneau en treillis.

Dans les modes de réalisation des figures 4 et 5, les fils de trame 2 portent des abouts de trois longueurs différentes 3A, 3B, 3C, de manière sensiblement identique à ceux du mode de réalisation de la figure 1.

Une frise décorative F, comprenant plusieurs motifs répétés, est soudée ou assemblée par un autre moyen analogue, aux fils de chaînes et aux fils de trame, sur un plan d'assemblage décalé vers l'arrière du plan principal du panneau, lorsque vu tel qu'en figures 4 et 5.

Ainsi, par exemple, la frise F est soudée en des points de soudure 14 sur les abouts longs 3B, 15 sur les abouts courts 3C et 16 sur le fil de rive 1 R.

Les références 12 à 16 sont placées sur les figures 3 à 5 afin de faciliter la compréhension, étant entendu que ces références 12 à 16 désignent des points de soudure ou d'assemblage placés à l'arrière des abouts 3A, 3B, 3C et fils de rive 1 R, lorsque le panneau est vu tel qu'en figures 3 à 5.

L'expression « point de soudure » recouvre, ainsi que le comprendra l'homme du métier, aussi bien une soudure ponctuelle, par exemple une électro-soudure, qu'une soudure s'étendant sur une certaine longueur de frise ou une pluralité de soudures ponctuelles rapprochées.

Le mode de réalisation des figures permet d'obtenir un effet décoratif étonnant, la continuité de la frise étant masquée par le passage du fil de frise F à l'arrière du fil de rive 1 R au point de soudure 16.

Dans d'autres modes de réalisation, non représentés, les frises F s'étendent au moins en partie en dessous du fil de rive 1 R.

Le cas échéant, le panneau peut être pourvu de deux ou plus de deux segments de frises, s'étendant sur une partie ou la totalité de la largeur du panneau, ces éléments de frise étant soudés ou assemblés l'un à l'autre, d'un même coté du panneau ou étant placés de part et d'autre du plan vertical du panneau, en face avant et arrière de ce panneau.

Ainsi que le comprendra l'homme du métier, des éléments décoratifs tels que volutes peuvent être également placés, selon la même méthode, dans la partie principale du panneau en treillis, par exemple entre deux fils de trame et/ou sur la bordure inférieure du panneau, en fonction de l'effet esthétique recherché.

L'invention permet ainsi d'obtenir, industriellement, des panneaux de clôture en treillis pourvus de motifs décoratifs, notamment en partie haute.

## Revendications

1. Panneaux de clôture en treillis de fils, comprenant des fils de chaîne et des fils de trame, **caractérisés en ce qu'**au-delà d'un fil de chaîne supérieur dit fil de rive (1R), les fils de trame (2) sont pourvus d'abouts de différentes longueurs, les abouts étant au moins de deux types:
- des abouts (3A) de longueur sensiblement nulle au-delà du fil de rive (1R);
- des abouts (3B, 3C; 3D) s'étendant sur une longueur prédéterminée au-delà du fil de rive (1 R), des motifs décoratifs (4, 5, F) étant assemblés au fil de rive (1R) et à au moins un about saillant au-delà du fil de rive (1R).

2. Panneaux de clôture selon la revendication 1, **caractérisés en ce que** les motifs décoratifs sont formés par du fil courbé, par exemple en volutes.

3. Panneaux de clôture selon la revendication 2, **caractérisés en ce que** les motifs décoratifs sont assemblés aux fils de chaîne et de trame, entre les abouts (3B, 3C, 3D) dans le plan principal de ces fils de chaîne et de trame (1, 2).

4. Panneaux de clôture selon la revendication 3, **caractérisés en ce que** les motifs décoratifs sont assemblés par soudure aux abouts (3B, 3C, 3D) saillant au-delà du fil de rive (1 R).

5. Panneaux de clôture selon la revendication 2, **caractérisés en ce que** les motifs décoratifs appartiennent à une frise (F) assemblée aux fils de chaîne et de trame (1, 2) hors plan principal de ces fils de chaîne et de trame (1, 2).

6. Panneaux de clôture selon la revendication 5, **caractérisés en ce qu'**ils comprennent au moins une frise (F) s'étendant en face avant des panneaux, au moins en partie au-delà du fil de rive (1R).

7. Panneaux de clôture selon la revendication 6, **caractérisés en ce qu'**ils comprennent en outre au moins une frise (F) s'étendant en face arrière des panneaux au moins en partie au-delà du fil de rive (1R).

8. Panneaux de clôture selon l'une quelconque des revendications 5 à 7 **caracterisés en ce que** lesdites frises (F) sont soudées aux abouts des fils de trame 55 (2).

9. Panneaux de clôture selon l'une quelconques des revendications 2 à 8, **caractérisés en ce qu'**au moins une partie de la longueur des motifs décoratifs est masquée à la vue par le fil de rive, lorsque les panneaux sont vus sur une de leurs deux grandes faces.

## Claims

1. Wire mesh fence panels comprising warp wires and weft wires, **characterized in that**, beyond an upper warp wire known as the header wire (1R), the weft wires (2) have end pieces of different lengths, the end pieces being at least of two types:
• end pieces (3A) of substantially zero length beyond the header wire (1R);
• end pieces (3B, 3C; 3D) extending over a predetermined length beyond the header wire (1R), decorative patterns (4, 5, F) being assembled with the header wire (1R) and with at least one end piece projecting beyond the header wire (1R).

2. Fence panels according to Claim 1, **characterized in that** the decorative patterns are formed using wire that is curved, for example in the form of scrolls.

3. Fence panels according to Claim 2, **characterized in that** the decorative patterns are assembled with the warp and weft wires, between the end pieces (3B, 3C, 3D) in the main plane of these warp and weft wires (1, 2).

4. Fence panels according to Claim 3, **characterized in that** the decorative patterns are assembled by welding to the end pieces (3B, 3C, 3D) projecting beyond the header wire (1R).

5. Fence panels according to Claim 2, **characterized in that** the decorative patterns belong to a frieze panel (F) assembled with the warp and weft wires (1, 2) outside of the main plane of these warp and weft wires (1, 2).

6. Fence panels according to Claim 5, **characterized in that** they comprise at least one frieze panel (F) stretching across the front face of the fence panels, at least partially beyond the header wire (1R).

7. Fence panels according to Claim 6, **characterized in that** they also comprise at least one frieze panel (F) stretching across the rear face of the fence panels at least partially beyond the header wire (1R).

8. Fence panels according to any one of Claims 5 to 7, **characterized in that** the said frieze panels (F) are welded to the end pieces of the weft wires (2).

9. Fence panels according to any one of Claims 2 to 8, **characterized in that** at least part of the length of the decorative patterns is hidden from sight by the header wire, when the fence panels are viewed from one of their two large faces.

## Patentansprüche

1. Drahtgeflecht-Zaunpaneele mit Kettdrähten und Schussdrähten, **dadurch gekennzeichnet, dass** jenseits eines oberen Kettdrahts, Randdraht (1R) genannt, die Schussdrähte (2) mit Endstücken verschiedener Längen versehen sind, wobei die Endstücke von mindestens zwei Typen sind:
- Endstücke (3A) mit einer Länge im Wesentlichen Null jenseits des Randdrahts (1R);
- Endstücke (3B, 3C, 3D), die sich über eine vorbestimmte Länge jenseits des Randdrahts (1R) erstrecken, wobei dekorative Muster (4, 5, F) mit dem Randdraht (1R) und mit mindestens einem über den Randdraht (1R) vorstehenden Endstück zusammengebaut sind.

2. Zaunpaneele nach Anspruch 1, **dadurch gekennzeichnet, dass** die dekorativen Muster aus zum Beispiel spiralförmig gekrümmtem Draht geformt werden.

3. Zaunpaneele nach Anspruch 2, **dadurch gekennzeichnet, dass** die dekorativen Muster mit den Kett- und Schussdrähten zwischen den Endstücken (3B, 3C, 3D) in der Hauptebene dieser Kett - und Schussdrähte (1, 2) zusammengebaut sind.

4. Zaunpaneele nach Anspruch 3, **dadurch gekennzeichnet, dass** die dekorativen Muster durch Schweißen mit den Endstücken (3B, 3C, 3D) zusammengebaut sind, die über den Randdraht (1R) vorstehen.

5. Zaunpaneele nach Anspruch 2, **dadurch gekennzeichnet, dass** die dekorativen Muster zu einem Fries (F) gehören, der mit den Kett- und Schussdrähten (1, 2) außerhalb der Hauptebene dieser Kett - und Schussdrähte (1, 2) zusammengebaut ist.

6. Zaunpaneele nach Anspruch 5, **dadurch gekennzeichnet, dass** sie mindestens einen Fries (F) aufweisen, der sich an der Vorderseite der Paneele zumindest zum Teil jenseits des Randdrahts (1R) erstreckt.

7. Zaunpaneele nach Anspruch 6, **dadurch gekennzeichnet, dass** sie außerdem mindestens einen Fries (F) aufweisen, der sich an der Rückseite der Paneele zumindest zum Teil jenseits des Randdrahts (1R) erstrecken.

8. Zaunpaneele nach einem der Ansprüche 5 bis 7, **dadurch gekennzeichnet, dass** die Friese (F) an die Endstücke der Schussdrähte (2) geschweißt sind.

9. Zaunpaneele nach einem der Ansprüche 2 bis 8, **dadurch gekennzeichnet, dass** mindestens ein Teil der Länge der dekorativen Muster vom Randdraht verdeckt wird, wenn die Matten auf einer ihrer großen Seiten gesehen werden.
